# EUROPÄISCHE PATENTSCHRIFT

(11) **EP 4 012 179 B1**
(45) Veröffentlichungstag und Bekanntmachung des Hinweises auf die Patenterteilung: **29.11.2023**
(21) Anmeldenummer: 21205646.9
(22) Anmeldetag: 29.10.2021
(51) Int. Cl.: F04B 15/02

(54) **DICKSTOFFFÖRDERVORRICHTUNG MIT KLAPPBOGEN SOWIE KLAPPBOGEN**
HINGED ELBOW AND SEALANT CONVEYING DEVICE WITH HINGED ELBOW
DISPOSITIF DE TRANSPORT DE SOLIDES POURVU D'ARCHE RABATTABLE, AINSI QU'ARCHE RABATTABLE

(30) Priorität: 10.12.2020 DE 102020133039
(43) Veröffentlichungstag der Anmeldung: 15.06.2022
(73) Patentinhaber: Liebherr-Mischtechnik GmbH, 88427 Bad Schussenried (DE)
(72) Erfinder: Fetzer, Johannes, 89278 Nersingen (DE)
(74) Vertreter: Laufhütte, Dieter

(56) Entgegenhaltungen:
- US-A- 4 102 613
- US-A- 5 957 675
- US-B2- 10 456 801

## Beschreibung

Die vorliegende Erfindung betrifft eine Dickstofffördervorrichtung, insbesondere Betonpumpe, nach dem Oberbegriff des Anspruchs 1 sowie einen Klappbogen für eine solche Dickstofffördervorrichtung.

Zur Förderung von Dickstoffen wie Beton werden üblicherweise spezielle Dickstoffpumpen eingesetzt, die mittels hydraulisch angetriebener Förderzylinder den Dickstoff von einem Sammelbehälter (i.d.R. einem Aufgabetrichter) in eine Förderleitung pumpen. Bei derartigen Pumpen weisen die Förderzylinder hierzu an einem Ende eine Öffnung auf, die mit einer entsprechenden Ansaugöffnung im Gehäuse des Aufgabetrichters verbunden ist, um den Dickstoff daraus ansaugen und anschließend in die Förderleitung pumpen zu können.

Häufig werden derartige Dickstofffördervorrichtungen als Zweizylinderpumpen mit zwei im Gegentakt arbeitenden Förderzylindern betrieben. Hierbei ist innerhalb des Aufgabetrichters üblicherweise eine Rohrweiche schwenkbar gelagert, welche an einem Ende permanent mit der Förderleitung verbunden ist und durch einen typischerweise hydraulischen Antrieb derart hin und herverschwenkt wird, dass die andere Öffnung der Rohrweiche abwechselnd die beiden Ansaugöffnungen überdeckt. Dabei sind die Antriebe der Förderzylinder und der Rohrweiche so aufeinander abgestimmt, dass die Rohrweiche immer mit dem gerade einen Pumphub ausführenden Förderzylinder verbunden ist, sodass dieser Dickstoff in die Förderleitung pumpt, während der andere, einen Saughub ausführende Förderzylinder Dickstoff aus dem Innenraum des Aufgabetrichters ansaugt.

Häufig weist die Förderleitung derartiger Pumpen ein als Klappbogen bezeichnetes auf- und zuklappbares Bauteil auf, welches unmittelbar außerhalb des Dickstoffsammelbehälters angeordnet ist und typischerweise direkt an eine in einer Rückwand des Dickstoffsammelbehälters ausgebildete Förderöffnung anschließt. Der Klappbogen dient beim Reinigen zum Öffnen der Förderleitung (im Folgenden wird der Klappbogen als Teil der Förderleitung angesehen) am Pumpenausgang. Der Klapp- bzw. Verschlussmechanismus ist daher so gestaltet, dass eine einfache Handhabung möglich ist.

Zusätzlich zur Schwenkbarkeit können Klappbögen auch um eine horizontale Achse drehbar sein (auch als Klappschwenkbögen bezeichnet), beispielsweise um eine Schlauchleitung anschließen zu können. Bei bekannten Lösungen existiert für jede dieser Bewegungen (Klappen bzw. Schwenken und Drehen) ein eigener Arretiermechanismus, beispielsweise jeweils ein Schließkeil. Neben dem ökonomischen Nachteil zweier Sicherungen, verschleißen insbesondere die gängigen Schließkeile schnell und bergen ein gewisses Verletzungsrisiko bei der Bedienung.

Das Dokument US 5 957 675 offenbart eine Dickstoffförderpumpe mit einem Klappbogen nach den Merkmalen des Oberbegriffs des Anspruchs 1.

Aufgabe der vorliegenden Erfindung ist es daher, eine Dickstofffördervorrichtung mit Klappbogen bereitzustellen, welcher sich einfach öffnen und schließen lässt und einen weniger komplexen Aufbau aufweist.

Erfindungsgemäß wird diese Aufgabe durch eine Dickstofffördervorrichtung mit den Merkmalen des Anspruchs 1 gelöst. Demnach wird eine Dickstofffördervorrichtung vorgeschlagen, insbesondere zur Förderung von Beton, die mindestens einen Förderzylinder umfasst, mittels welchem Dickstoff von einem Dickstoffsammelbehälter in eine Förderleitung förderbar ist. Die Förderleitung umfasst dabei einen schwenkbaren Klappbogen, welcher außen an einer Rückwand des Dickstoffsammelbehälters gelagert ist und im zugeklappten bzw. geschlossenen Zustand eine in der Rückwand ausgebildete Förderöffnung überdeckt.

Erfindungsgemäß ist der Klappbogen um eine horizontale Drehachse drehbar und um eine von der Drehachse beabstandete Schwenkachse schwenkbar am Dickstoffsammelbehälter gelagert und mittels eines gemeinsamen Verschlussmechanismus gegenüber der Dreh- und der Schwenkbewegung gleichzeitig arretierbar.

Die erfindungsgemäße Idee besteht also darin, einen Klappbogen bzw. Klappschwenkbogen so zu gestalten, dass beide Arretierungsfunktionen von einem gemeinsamen Bauteil bzw. Verriegelungsmechanismus erfüllt werden. Die Dreh- und Schwenkbewegungen werden in ein Bauteil bzw. einen einzigen Mechanismus integriert. Dadurch ergibt sich ein Aufbau mit verringerter Bauteilanzahl, Komplexität und Baulänge sowie eine verbesserte und einfachere Zugänglichkeit zum Dickstoffsammelbehälter. Die Kosten werden reduziert und die Anwendbarkeit verbessert.

Wenn im Folgenden von einer horizontalen Achse die Rede ist, wird davon ausgegangen, dass die Dickstofffördervorrichtung auf einem ebenen Untergrund steht. Die Arretierung mittels des Verschlussmechanismus ist reversibel.

Vorteilhafte Ausführungsformen der Erfindung ergeben sich aus den Unteransprüchen und der nachfolgenden Beschreibung.

In einer Ausführungsform ist vorgesehen, dass die Schwenkachse senkrecht zur Drehachse orientiert ist und sich vorzugsweise bei einer Drehung des Klappbogens mitdreht. Dadurch ist in einem nicht arretierten Zustand die Schwenkfunktion unabhängig von der Drehfunktion und der Klappbogen kann in jeder beliebigen Drehposition geöffnet bzw. geschlossen werden.

In einer weiteren Ausführungsform ist vorgesehen, dass die Arretierung der Drehbewegung über einen Kraftschluss erfolgt. Dadurch ist es möglich, die Kraft zum Schließen des Klappbogens, d.h. zum Arretieren der Schwenkbewegung, auch zum Fixieren bzw. Arretieren des Klappbogens bezüglich der Drehbewegung einzusetzen. Es müssen somit weniger Handgriffe zum Öffnen und Schließen sowie zum Drehen bzw. Ausrichten des Klappbogens durchgeführt werden.

In einer weiteren Ausführungsform ist vorgesehen, dass der Klappbogen in einer beliebigen Drehposition schwenkbar und arretierbar ist, d.h. das der Verschlussmechanismus bei einem beliebigen Drehwinkel betätigbar ist.

In einer weiteren Ausführungsform ist vorgesehen, dass der Klappbogen an oder in einer starr mit der Rückwand verbundenen Halterung drehbar gelagert ist. Die Halterung ist an der Rückwand des Dickstoffsammelbehälters im Bereich der Förderöffnung angeordnet und sorgt insbesondere dafür, dass der Klappbogen frei drehbar aber dennoch in axialer und radialer Richtung fixiert ist. Die Halterung kann ringförmig sein (also als Haltering ausgebildet sein) und/oder eine Öffnung aufweisen, die die Förderöffnung überdeckt. Die Halterung kann als Flansch ausgebildet sein oder einen Flansch aufweisen, über den sie an der Rückwand montiert ist.

In einer weiteren Ausführungsform ist vorgesehen, dass der Klappbogen ein Aufnahmeteil und ein Klappteil umfasst, welche um die Schwenkachse schwenkbar miteinander verbunden sind, wobei das Aufnahmeteil an oder in der Halterung frei drehbar gelagert ist. Das Klappteil wird also gegenüber dem in/an der Halterung verbleibenden Aufnahmeteil verschwenkt, um den Klappbogen zu öffnen bzw. zu schließen. Das Klappteil umfasst vorzugsweise einen gebogenen Rohrabschnitt bzw. Rohrbogen, an den ein weiteres Rohr oder eine Schlauchleitung der Förderleitung anschließbar ist.

In einer weiteren Ausführungsform ist vorgesehen, dass das Aufnahmeteil über einen Absatz oder ein Einlegelement, insbesondere einen Einlegring, an oder in der Halterung drehbar gelagert ist. Die Lagerung des Aufnahmeteils in/an der Halterung erfolgt also z.B. über einen Absatz oder Einlegering, der von der Halterung radial und axial fixiert wird.

In einer weiteren Ausführungsform ist vorgesehen, dass der Verschlussmechanismus im arretierten Zustand das Aufnahmeteil gegen die Rückwand oder die Halterung drückt und eine Drehung durch Kraftschluss hemmt, wobei vorzugsweise das Aufnahmeteil vom zugeklappten Klappteil gegen die Rückwand oder die Halterung gedrückt wird. Das Aufnahmeteil kann also vom Klappteil in Richtung Rückwand gedrückt oder zum Klappteil hingezogen und dabei gegen einen Anschlag der Halterung gedrückt werden. Durch die auf einem Kraftschluss basierende Arretierung ist die Wahl der Drehposition, bei der die Arretierung erfolgt, frei wählbar.

In einer weiteren Ausführungsform ist vorgesehen, dass die Halterung oder der Klappbogen ein elastisches Element umfasst, wobei der Verschlussmechanismus derart ausgebildet ist, dass beim Arretieren das Klappteil gegen das elastische Element drückt und dadurch eine über das Aufnahmeteil in die Rückwand oder die Halterung übertragene Vorspannkraft erzeugt wird. Wird die Arretierung verschlossen, drückt das Klappteil gegen das elastische Element und erzeugt somit eine Vorspannkraft. Letztere wird über das drehbare Aufnahmeteil in die Rückwand oder die Halterung übertragen und der Kraftschluss dadurch geschlossen. Da die Vorspannung im drehbaren Aufnahmeteil wirkt, ist im verschlossenen Zustand die Drehbewegung gehemmt und damit kraftschlüssig arretiert. Die Verformung des elastischen Elements ermöglicht insbesondere eine Überspannung eines Kniehebelverschlusses über den Totpunkt hinaus in eine selbsthemmende Verriegelungsposition.

In einer weiteren Ausführungsform ist vorgesehen, dass der Verschlussmechanismus einen Kniehebelverschluss umfasst. Der Kniehebelverschluss ermöglicht eine einfache, sichere und selbsthemmende bzw. feste Arretierung des Klappbogens gegenüber sämtlicher Bewegungsrichtungen.

In einer weiteren Ausführungsform ist vorgesehen, dass der Kniehebelverschluss drei Glieder und drei Gelenke umfasst, wobei durch Überstrecken eines Gelenks der Kniehebelverschluss über einen Totpunkt hinaus von einer Öffnungsposition in eine selbsthemmende Verriegelungsposition verbringbar ist, in der gleichzeitig eine Drehung des Klappbogens über einen Kraftschluss gehemmt wird. Die angreifenden Kräfte im geschlossenen bzw. arretierten Zustand wirken aufgrund der Verriegelungsposition in Schließrichtung, sodass der Verschlussmechanismus selbsthemmend ist.

In einer weiteren Ausführungsform ist vorgesehen, dass der Verschlussmechanismus einen Schließkeil umfasst. Vorzugsweise weist das Aufnahmeteil einen Stift mit schlitzförmiger Öffnung und das Klappteil einen Vorsprung mit einer Ausnehmung auf, wobei beim Schließen des Klappbogens der Stift des Aufnahmeteils durch die Ausnehmung des Klappteils geschoben wird, sodass die schlitzförmige Öffnung auf der dem Aufnahmeteil abgewandten Seite des Vorsprungs liegt. Sodann kann der Schließkeil in die schlitzförmige Öffnung getrieben werden, beispielsweise mittels eines Hammers. Durch die keilförmige Ausgestaltung wird mit zunehmender Eindringtiefe des Schließkeils eine zunehmende Vorspannkraft erzeugt bzw. Aufnahmeteil und Klappteil immer mehr zusammengepresst. Der Schließkeil und/oder der Stift kann ein Sicherungselement zur Fixierung des Schließkeils in einer bestimmten Eindringtiefe aufweisen, beispielsweise eine Sicherheitsöffnung, durch die ein Sicherheitselement steckbar ist.

In einer weiteren Ausführungsform ist vorgesehen, dass der Verschlussmechanismus von einer Öffnungsposition, in der der Klappbogen frei drehbar und schwenkbar ist, in eine selbsthemmende Verriegelungsposition verbringbar ist.

In einer weiteren Ausführungsform sind zwei Förderzylinder vorgesehen, die über zwei in einer Rückwand des Dickstoffsammelbehälters ausgebildete Ansaugöffnungen mit dessen Innenraum verbunden sind und deren Bewegungsabläufe bei der Dickstoffförderung derart miteinander synchronisiert sind, dass beim Pumpen des einen Förderzylinders der andere Förderzylinder einen Saughub ausführt. Die Rückwand mit den Ansaugöffnungen liegt insbesondere gegenüber der Rückwand mit dem Förderanschluss. Vorzugsweise ist im Dickstoffsammelbehälter eine insbesondere hydraulisch angetriebene Rohrweiche vorgesehen, welche mit einem Ende permanent mit der Förderleitung verbunden ist und deren anderes Ende derart zwischen den Ansaugöffnungen hin- und herbewegbar ist, dass der jeweils einen Pumphub ausführende Förderzylinder mit der Förderleitung verbunden ist, während der den Saughub ausführende Förderzylinder mit dem Innenraum des Dickstoffsammelbehälters verbunden ist. Die Rohrweiche kann als S-Rohr ausgebildet sein.

Die vorliegende Erfindung betrifft weiterhin ein Set aus einem Klappbogen für eine erfindungsgemäße Dickstofffördervorrichtung und einer Halterung zur Montage am Dickstoffsammelbehälter, wobei der Klappbogen in der Halterung drehbar gelagert ist. Dabei ergeben sich offensichtlich dieselben Vorteile und Eigenschaften wie für die erfindungsgemäße Dickstofffördervorrichtung, weshalb an dieser Stelle auf eine wiederholende Beschreibung verzichtet wird. Das erfindungsgemäße Set kann an bestehenden Dickstofffördervorrichtungen nachrüstbar sein.

Weitere Merkmale, Einzelheiten und Vorteile der Erfindung ergeben sich aus dem nachfolgend anhand der Figuren erläuterten Ausführungsbeispiel. Es zeigen:
- Figuren 1a-b:: Seiten- und Draufsichten auf den Klappbogen einer aus dem Stand der Technik bekannten Dickstofffördervorrichtung;
- Figuren 2a-b:: Seiten- und Draufsichten auf den Klappbogen der erfindungsgemäßen Dickstofffördervorrichtung gemäß einem bevorzugten Ausführungsbeispiel;
- Figur 3:: eine vergrößerte Ansicht der Figur 2b; und
- Figur 4:: eine schematische Darstellung des Wirkungsprinzips des Kniehebelverschlusses des erfindungsgemäßen Klappbogens.

Die Figuren 1a und 1b zeigen eine aus dem Stand der Technik bekannte Dickstofffördervorrichtung, bei der es sich insbesondere um eine Betonpumpe handelt, in einer Seitenansicht mit Blick auf den Klappbogen 2 (Figur 1a) und in einer Draufsicht auf den Klappbogen 2 (Figur 1b). Der Klappbogen 2, welcher einen Teil der Förderleitung 14 bildet, ist an einer Rückwand 16 des als Aufgabetrichter ausgebildeten Dickstoffsammelbehälters 12 der Betonpumpe befestigt und überdeckt eine in der Rückwand 16 ausgebildete Förderöffnung, die eine Verbindung zum Innenraum des Dickstoffsammelbehälters 12 bildet. An den Klappbogen 2 können weitere Rohre oder ein Schlauch der Förderleitung 14 angeschlossen werden.

Um einen Zugang zum Innenraum des Dickstoffsammelbehälters 12 zu erhalten, lässt sich der Klappbogen 2 um eine vertikale Schwenkachse 4 verschwenken bzw. zur Seite aufklappen (vgl. den gebogenen Pfeil in Figur 1b). Der schwenkbare Teil des Klappbogens 2 kann mittels eines Schließkeils 6 arretiert werden. Bei dem hier gezeigten Beispiel kann der Klappbogen 2 nicht um eine horizontale Achse gedreht werden (vgl. den durchgekreuzten gebogenen Pfeil in Figur 1a), d.h. der Anschluss für das weitere Rohr / den Schlauch zeigt stets in dieselbe Richtung (im Bild nach links).

Die Figuren 2a und 2b zeigen ein bevorzugtes Ausführungsbeispiel der erfindungsgemäßen Dickstofffördervorrichtung 10 in einer Seitenansicht mit Blick auf die Vorderseite 16 mit dem erfindungsgemäßen Klappbogen 20 (Figur 2a) und in einer Draufsicht auf den Klappbogen 20 (Figur 2b). Die Bauteile, die dieselben Bezugszeichen wie in den Figuren 1a-b aufweisen, sind gleich ausgestaltet und bedürfen daher keiner wiederholenden Beschreibung. Eine vergrößerte Darstellung der Ansicht gemäß Figur 2b, in der der Verschlussmechanismus besser erkennbar ist, ist in der Figur 3 gezeigt.

Im Unterschied zum Klappbogen 2 aus den Figuren 1a-b ist der erfindungsgemäße Klappbogen 20 sowohl um eine Schwenkachse 19 als auch um eine horizontale Drehachse 18 drehbar (vgl. die gebogenen Pfeile in den Figuren 2a und 2b). Der Klappbogen 20 ist am Pumpenausgang mittels einer starr an der Rückwand 16 per Flanschverbindung befestigten Halterung 20 frei drehbar gelagert. Die Halterung 22 ist als Haltering ausgeführt und fixiert den Klappbogen 20 in axialer und radialer Richtung.

Der erfindungsgemäße Klappbogen 20 umfasst zwei um die Schwenkachse 19 schwenkbar miteinander verbundene Bauteile: ein Aufnahmeteil 24, welches im geöffneten Zustand frei drehbar in der Halterung 22 gelagert ist, und ein Klappteil 26, welches einen bogenförmigen Rohrabschnitt 28 aufweist, dessen Ende einen Anschlussbereich für ein weiteres Rohr oder einen Schlauch der Förderleitung 14 aufweist.

Erfindungsgemäß weist der Klappbogen 20 einen einzigen Verschlussmechanismus auf, mittels welchem beide Bewegungsarten, die freie Drehung um die Drehachse 18 sowie die Schwenkbewegung um die darauf senkrecht stehende Schwenkachse 19, gemeinsam blockierbar bzw. der Klappbogen 20 arretierbar ist. Es existieren nicht wie bei bekannten Lösungen zwei getrennte Arretierungsmechanismen für die Dreh- und die Schwenkbewegung. Die Arretierung bezüglich der Drehbewegung basiert dabei auf einem Kraftschluss.

Die Arretierung erfolgt in dem hier gezeigten Ausführungsbeispiel mittels eines Kniehebelverschlusses 30, welcher aus drei Gliedern 32 und drei Gelenken 34 besteht (vgl. Figur 4). Beim Schließen wird ein Gelenk 34 überstreckt, sodass der Aufbau von einer Einbaulage über den Totpunkt in eine selbsthemmende Verriegelungsposition übergeht. Die angreifenden Kräfte im geschlossenen Zustand wirken aufgrund der neuen Einbaulage bzw. Verriegelungsposition in Schließrichtung, sodass der Verschluss 30 selbsthemmend ist.

In der Figur 3 ist zu erkennen, dass ein abstehendes elastisches Element 36 vorgesehen ist, welches im arretierten Zustand mit einem um ein Gelenk 34 drehbaren Element des Klappteils 26 zusammenwirkt und den arretierenden Kraftschluss bildet. Das Klappteil 26 drückt also gegen das elastische Element 36 und erzeugt dadurch eine Vorspannkraft. Die Vorspannkraft wird über das drehbare Aufnahmeteil 24 in die Halterung 22 bzw. die Rückwand 16 übertragen und der Kraftfluss geschlossen. Da die Vorspannung im drehbaren Aufnahmeteil 24 wirkt, ist im verschlossenen Zustand die Drehbewegung gehemmt und damit kraftschlüssig arretiert. Die Arretierung kann in jeder Drehposition erfolgen. Die Schwenkachse 19 bildet dabei ein weiteres Gelenk 34 des Kniehebels.

Das Wirkprinzip des Kniehebelverschlusses 30 ist in der Figur 4 schematisch dargestellt. Alternativ ließe sich auch ein Verschluss mittels eines einzigen (für Dreh- und Schwenkbewegung gemeinsam verwendeten) Schließkeils realisieren.

Bei der Dickstofffördervorrichtung 10 handelt es sich insbesondere um eine als Zweikolbenpumpe ausgebildete Betonpumpe, wobei zwei hydraulisch angetriebene lineare Förderzylinder (nicht gezeigt) im Gegentakt abwechselnd Pump- und Saughübe ausführen und Beton vom als Aufgabetrichter ausgebildeten Dickstoffsammelbehälter 12 in die Förderleitung 14 pumpen. Die Förderzylinder sind über in einer der Rückwand 16 gegenüberliegenden Rückwand ausgebildete Ansaugöffnungen an den Innenraum des Dickstoffsammelbehälters 12 angeschlossen. Eine hydraulisch angetriebene und innerhalb des Dickstoffsammelbehälters 12 angeordnete Rohrweiche (nicht gezeigt) ist permanent mit der Förderleitung 14 verbunden und wird derart zwischen den Ansaugöffnungen hin- und hergeschwenkt, dass immer der jeweils den Pumphub ausführende Förderzylinder über die Rohrweiche mit der Förderleitung 14 verbunden ist, während der andere, gerade den Saughub ausführende Förderzylinder Beton aus dem Dickstoffsammelbehälter 12 ansaugt.

### Bezugszeichenliste:

- 2: Klappbogen (Stand der Technik)
- 4: Schwenkachse
- 6: Schließkeil
- 10: Dickstofffördervorrichtung
- 12: Dickstoffsammelbehälter
- 14: Förderleitung
- 16: Rückwand
- 18: Drehachse
- 19: Schwenkachse
- 20: Klappbogen
- 22: Halterung
- 24: Aufnahmeteil
- 26: Klappteil
- 28: Bogenförmiger Abschnitt
- 30: Kniehebelverschluss
- 32: Glied
- 34: Gelenk
- 36: Elastisches Element

## Patentansprüche

1. Dickstofffördervorrichtung (10), insbesondere zur Förderung von Beton, mit mindestens einem Förderzylinder, mittels welchem Dickstoff von einem Dickstoffsammelbehälter (12) in eine Förderleitung (14) förderbar ist, wobei die Förderleitung einen schwenkbaren Klappbogen (20) umfasst, welcher außen an einer Rückwand (16) des Dickstoffsammelbehälters (12) gelagert ist und im zugeklappten Zustand eine in der Rückwand (16) ausgebildete Förderöffnung überdeckt,
**dadurch gekennzeichnet,**
**dass** der Klappbogen (20) um eine horizontale Drehachse (18) drehbar und um eine von der Drehachse (18) beabstandete Schwenkachse (19) schwenkbar am Dickstoffsammelbehälter (12) gelagert und mittels eines gemeinsamen Verschlussmechanismus gegenüber der Dreh- und der Schwenkbewegung gleichzeitig arretierbar ist.

2. Dickstofffördervorrichtung (10) nach Anspruch 1, **dadurch gekennzeichnet, dass** die Schwenkachse (19) senkrecht zur Drehachse (18) orientiert ist und sich vorzugsweise bei einer Drehung des Klappbogens (20) mitdreht.

3. Dickstofffördervorrichtung (10) nach Anspruch 1 oder 2, **dadurch gekennzeichnet, dass** die Arretierung der Drehbewegung über einen Kraftschluss erfolgt.

4. Dickstofffördervorrichtung (10) nach einem der vorhergehenden Ansprüche, **dadurch gekennzeichnet, dass** der Klappbogen (20) in einer beliebigen Drehposition schwenkbar und arretierbar ist.

5. Dickstofffördervorrichtung (10) nach einem der vorhergehenden Ansprüche, **dadurch gekennzeichnet, dass** der Klappbogen (20) an oder in einer starr mit der Rückwand (16) verbundenen Halterung (22) drehbar gelagert ist.

6. Dickstofffördervorrichtung (10) nach Anspruch 5, **dadurch gekennzeichnet, dass** der Klappbogen (20) ein Aufnahmeteil (24) und ein Klappteil (26) umfasst, welche um die Schwenkachse (19) schwenkbar miteinander verbunden sind, wobei das Aufnahmeteil (24) an oder in der Halterung (22) frei drehbar gelagert ist und wobei vorzugsweise das Klappteil (26) einen bogenförmigen Abschnitt (28), insbesondere bogenförmigen Rohrabschnitt, umfasst.

7. Dickstofffördervorrichtung (10) nach Anspruch 6, **dadurch gekennzeichnet, dass** das Aufnahmeteil (24) über einen Absatz oder ein Einlegelement, insbesondere einen Einlegring, an oder in der Halterung (22) drehbar gelagert ist.

8. Dickstofffördervorrichtung (10) nach Anspruch 6 oder 7, **dadurch gekennzeichnet, dass** der Verschlussmechanismus im arretierten Zustand das Aufnahmeteil (24) gegen die Vorderwand (16) oder die Halterung (22) drückt und eine Drehung durch Kraftschluss hemmt, wobei vorzugsweise das Aufnahmeteil (24) vom zugeklappten Klappteil (26) gegen die Vorderwand (16) oder die Halterung (22) gedrückt wird.

9. Dickstofffördervorrichtung (10) nach Anspruch 8, **dadurch gekennzeichnet, dass** die Halterung (22) oder der Klappbogen (20) ein elastisches Element (36) umfasst, wobei der Verschlussmechanismus derart ausgebildet ist, dass beim Arretieren das Klappteil (26) gegen das elastische Element (36) drückt und dadurch eine über das Aufnahmeteil (24) in die Vorderwand (16) oder die Halterung (22) übertragene Vorspannkraft erzeugt wird.

10. Dickstofffördervorrichtung (10) nach einem der vorhergehenden Ansprüche, **dadurch gekennzeichnet, dass** der Verschlussmechanismus einen Kniehebelverschluss (30) umfasst.

11. Dickstofffördervorrichtung (10) nach Anspruch 10, **dadurch gekennzeichnet, dass** der Kniehebelverschluss (30) drei Glieder (32) und drei Gelenke (34) umfasst, wobei durch Überstrecken eines Gelenks (34) der Kniehebelverschluss (30) über einen Totpunkt hinaus in eine selbsthemmende Verriegelungsposition verbringbar ist, in der gleichzeitig eine Drehung des Klappbogens (20) über einen Kraftschluss gehemmt wird.

12. Dickstofffördervorrichtung (10) nach einem Ansprüche 1 bis 9, **dadurch gekennzeichnet, dass** der Verschlussmechanismus einen Schließkeil umfasst, welcher in eine insbesondere schlitzförmige Öffnung eines vorzugsweise mit dem Aufnahmeteil (24) verbundenen Bauteils schiebbar ist.

13. Dickstofffördervorrichtung (10) nach einem der vorhergehenden Ansprüche, **dadurch gekennzeichnet, dass** der Verschlussmechanismus von einer Öffnungsposition, in der der Klappbogen (20) frei drehbar und schwenkbar ist, in eine selbsthemmende Verriegelungsposition verbringbar ist.

14. Dickstofffördervorrichtung (10) nach einem der vorhergehenden Ansprüche, **dadurch gekennzeichnet, dass** zwei Förderzylinder vorgesehen sind, die über zwei in einer Rückwand des Dickstoffsammelbehälters (12) ausgebildete Ansaugöffnungen mit dessen Innenraum verbunden sind und deren Bewegungsabläufe bei der Dickstoffförderung derart miteinander synchronisiert sind, dass beim Pumpen des einen Förderzylinders der andere Förderzylinder einen Saughub ausführt, wobei vorzugsweise im Dickstoffsammelbehälter (12) eine insbesondere hydraulisch angetriebene Rohrweiche vorgesehen ist, welche mit einem Ende permanent mit der Förderleitung (14) verbunden ist und deren anderes Ende derart zwischen den Ansaugöffnungen hin- und herbewegbar ist, dass der jeweils einen Pumphub ausführende Förderzylinder mit der Förderleitung (14) verbunden ist, während der den Saughub ausführende Förderzylinder mit dem Innenraum des Dickstoffsammelbehälters (12) verbunden ist.

15. Set aus einem Klappbogen (20) für eine Dickstofffördervorrichtung (10) nach einem der vorhergehenden Ansprüche und einer Halterung (22), welche an einem Dickstoffsammelbehälter (12) der Dickstofffördervorrichtung (10) montierbar ist und über welche der Klappbogen (20) um eine horizontale Drehachse (18) drehbar und um eine von der Drehachse (18) beabstandete Schwenkachse (19) schwenkbar am Dickstoffsammelbehälter (12) lagerbar ist, wobei der Klappbogen (20) mittels eines gemeinsamen Verschlussmechanismus gegenüber der Dreh- und der Schwenkbewegung gleichzeitig arretierbar ist.

## Claims

1. Thick matter conveying device (10), in particular for conveying concrete, comprising at least one conveying cylinder by means of which thick matter from a thick matter collecting tank (12) can be conveyed in a conveying line (14), wherein the conveying line comprises a pivotable folding elbow (20) which is mounted on the outside on a rear wall (16) of the thick matter collecting tank (12) and, in the folded-shut state, covers a conveying opening formed in the rear wall (16),
**characterised in that**
the folding elbow (20) is mounted on the thick matter collecting tank so as to be rotatable about a horizontal axis of rotation (18) and pivotable about a pivot axis (19) that is spaced apart from the axis of rotation (18), and can be locked with respect to the rotational and the pivot movement, simultaneously, by means of a common locking mechanism.

2. Thick matter conveying device (10) according to claim 1, **characterised in that** the pivot axis (19) is oriented perpendicularly to the axis of rotation (18) and preferably rotates together with the folding elbow (20) in the event of a rotation of said elbow.

3. Thick matter conveying device (10) according to either claim 1 or claim 2, **characterised in that** the locking of the rotational movement is achieved by means of a force-fitting connection.

4. Thick matter conveying device (10) according to any of the preceding claims, **characterised in that** the folding elbow (20) can be pivoted and locked in any desired rotational position.

5. Thick matter conveying device (10) according to any of the preceding claims, **characterised in that** the folding elbow (20) is rotatably mounted on or in a retainer (22) that is rigidly connected to the rear wall (16).

6. Thick matter conveying device (10) according to claim 5, **characterised in that** the folding elbow (20) comprises a receiving part (24) and a folding part (26) which are interconnected so as to be pivotable about the pivot axis (19), wherein the receiving part (24) is mounted on or in the retainer (22) so as to be freely rotatable, and wherein the folding part (26) preferably comprises a curved portion (28), in particular a curved pipe portion.

7. Thick matter conveying device (10) according to claim 6, **characterised in that** the receiving part (24) is rotatably mounted on or in the retainer (22) by means of a shoulder or an insert element, in particular an insert ring.

8. Thick matter conveying device (10) according to either claim 6 or claim 7, **characterised in that** the locking mechanism, in the locked state, presses the receiving part (24) against the front wall (16) or the retainer (22) and inhibits a rotation by means of a force fit, wherein the receiving part (24) is preferably pressed by the folded-shut folding part (26) against the front wall (16) or the retainer (22).

9. Thick matter conveying device (10) according to claim 8, **characterised in that** the retainer (22) or the folding elbow (20) comprises a resilient element (36), wherein the locking mechanism is designed such that, upon locking, the folding part (26) presses against the resilient element (36) and, as a result, a preload force transmitted via the receiving part (24) into the front wall (16) or the retainer (22) is generated.

10. Thick matter conveying device (10) according to any of the preceding claims, **characterised in that** the locking mechanism comprises a toggle lever lock (30).

11. Thick matter conveying device (10) according to claim 10, **characterised in that** the toggle lever lock (30) comprises three members (32) and three joints (34), wherein the toggle lever lock (30) can be brought into a self-retaining locking position by means of over-extending a joint (34) beyond a dead centre, in which self-retaining locking position a rotation of the folding elbow (20) is simultaneously inhibited, by means of a force fit.

12. Thick matter conveying device (10) according to any of claims 1 to 9, **characterised in that** the locking mechanism comprises a locking wedge which can be slid into an in particular slit-shaped opening of a component that is preferably connected to the receiving part (24).

13. Thick matter conveying device (10) according to any of the preceding claims, **characterised in that** the locking mechanism can be brought from an opening position, in which the folding elbow (20) is freely rotatable and pivotable, into a self-retaining locking position.

14. Thick matter conveying device (10) according to any of the preceding claims, **characterised in that** two conveying cylinders are provided, which are connected, via two suction openings formed in a rear wall of the thick matter collecting tank (12), to the interior thereof, and the movement sequences of which, during thick matter conveying, are synchronised with one another in such a way that, during pumping of one conveying cylinder, the other conveying cylinder performs an intake stroke, wherein preferably an in particular hydraulically driven pipe switch is provided in the thick matter collecting tank (12), one end of which switch is permanently connected to the conveying line (14) and the other end of which switch can be moved back-and-forth between the suction openings in such a way that the conveying cylinder performing a pump stroke in each case is connected to the conveying line (14), while the conveying cylinder performing the intake stroke is connected to the interior of the thick matter collecting tank (12).

15. Set, composed of a folding elbow (20) for a thick matter conveying device (10) according to any of the preceding claims, and a retainer (22) which can be mounted on a thick matter collecting tank (12) of the thick matter conveying device (10) and via which the folding elbow (20) is rotatable about a horizontal axis of rotation (18) and can be mounted on the thick matter collecting tank (12) so as to be pivotable about a pivot axis (19) that is spaced apart from the axis of rotation (18), wherein the folding elbow (20) can be locked with respect to the rotational and the pivot movement, simultaneously, by means of a common locking mechanism.

## Revendications

1. Dispositif de transport de matières épaisses (10), en particulier pour le transport de béton, comportant au moins un cylindre de transport au moyen duquel des matières épaisses peuvent être transportées d'un réservoir collecteur de matières épaisses (12) à une conduite de transport (14), la conduite de transport comprenant un coude rabattable (20) pivotant, qui est monté à l'extérieur sur une paroi arrière (16) du réservoir collecteur de matières épaisses (12) et recouvre, dans l'état rabattu, une ouverture de transport réalisée dans la paroi arrière (16),
**caractérisé en ce que**
le coude rabattable (20) est monté sur le réservoir collecteur de matières épaisses (12) de manière rotative autour d'un axe de rotation (18) horizontal et pivotante autour d'un axe de pivotement (19) espacé de l'axe de rotation (18) et peut être bloqué simultanément en ce qui concerne le mouvement de rotation et le mouvement de pivotement au moyen d'un mécanisme de verrouillage commun.

2. Dispositif de transport de matières épaisses (10) selon la revendication 1, **caractérisé en ce que** l'axe de pivotement (19) est orienté perpendiculairement à l'axe de rotation (18) et tourne de préférence aussi lors d'une rotation du coude rabattable (20).

3. Dispositif de transport de matières épaisses (10) selon la revendication 1 ou 2, **caractérisé en ce que** le blocage du mouvement de rotation s'effectue au moyen d'une adhérence.

4. Dispositif de transport de matières épaisses (10) selon l'une des revendications précédentes, **caractérisé en ce que** le coude rabattable (20) peut être pivoté et bloqué dans une quelconque position de rotation.

5. Dispositif de transport de matières épaisses (10) selon l'une des revendications précédentes, **caractérisé en ce que** le coude rabattable (20) est monté rotatif sur ou dans un élément de fixation (22) relié de manière rigide à la paroi arrière (16).

6. Dispositif de transport de matières épaisses (10) selon la revendication 5, **caractérisé en ce que** le coude rabattable (20) comprend une partie de réception (14) et une partie rabattable (26) qui sont reliées l'une à l'autre de manière pivotante autour d'un axe de pivotement (19), la partie de réception (24) étant montée librement rotative sur ou dans l'élément de fixation (22) et la partie rabattable (26) comprenant de préférence un segment (28) en forme d'arc, en particulier un segment de tuyau en forme d'arc.

7. Dispositif de transport de matières épaisses (10) selon la revendication 6, **caractérisé en ce que** la partie de réception (24) est montée rotative sur ou dans l'élément de fixation (22) par le biais d'une saillie ou d'un élément d'insertion, en particulier une bague d'insertion.

8. Dispositif de transport de matières épaisses (10) selon la revendication 6 ou 7, **caractérisé en ce que**, dans l'état bloqué, le mécanisme de verrouillage presse la partie de réception (24) contre la paroi avant (16) ou l'élément de fixation (22) et empêche une rotation par adhérence, la partie de réception (24) étant de préférence pressée contre la paroi avant (16) ou l'élément de fixation (22) par la partie rabattable (26) rabattue.

9. Dispositif de transport de matières épaisses (10) selon la revendication 8, **caractérisé en ce que** l'élément de fixation (22) ou le coude rabattable (20) comprend un élément élastique (36), le mécanisme de verrouillage étant conçu de telle manière que, lors du blocage, la partie rabattable (26) est pressée contre l'élément élastique (36) et qu'est ainsi générée une force de précontrainte transmise dans la paroi avant (16) ou l'élément de fixation (22) par le biais de la partie de réception (24).

10. Dispositif de transport de matières épaisses (10) selon l'une des revendications précédentes, **caractérisé en ce que** le mécanisme de verrouillage comprend une fermeture à grenouillère (30).

11. Dispositif de transport de matières épaisses (10) selon la revendication 10, **caractérisé en ce que** la fermeture à grenouillère (30) comprend trois tiges (32) et trois articulations (34), la fermeture à grenouillère (30) pouvant être amenée, par extension à l'excès d'une articulation (34), au-delà d'un point mort dans une position de verrouillage autobloquante, dans laquelle une rotation du coude rabattable (20) est simultanément empêchée par une adhérence.

12. Dispositif de transport de matières épaisses (10) selon l'une des revendications 1 à 9, **caractérisé en ce que** le mécanisme de verrouillage comprend une clavette de serrage qui peut être poussée dans une ouverture en particulier en forme de fente d'une pièce reliée de préférence à la partie de réception (24).

13. Dispositif de transport de matières épaisses (10) selon l'une des revendications précédentes, **caractérisé en ce que** le mécanisme de verrouillage peut être amené d'une position d'ouverture, dans laquelle le coude rabattable (20) peut être tourné et pivoté librement, à une position de verrouillage autobloquante.

14. Dispositif de transport de matières épaisses (10) selon l'une des revendications précédentes, **caractérisé en ce que** deux cylindres de transport sont prévus, qui sont reliés à l'espace intérieur du réservoir collecteur de matières épaisses (12) par le biais de deux orifices d'aspiration réalisés dans une paroi arrière de celui-ci, et dont les enchaînements de mouvement sont synchronisés entre eux lors du transport des matières épaisses de telle manière que, lors du pompage de l'un des cylindres de transport, l'autre cylindre de transport exécute une course d'aspiration, dans lequel une vanne d'aiguillage, en particulier à commande hydraulique, est de préférence prévue dans le réservoir collecteur de matières épaisses (12), ladite vanne d'aiguillage étant reliée, par une extrémité, en permanence à la conduite de transport (14) et dont l'autre extrémité peut être déplacée en va-et-vient entre les orifices d'aspiration de telle manière que le cylindre de transport exécutant respectivement une course de pompage est relié à la conduite de transport (14), pendant que le cylindre de transport exécutant la course d'aspiration est relié à l'espace intérieur du réservoir collecteur de matières épaisses (12).

15. Ensemble constitué d'un coude rabattable (20) pour un dispositif de transport de matières épaisses (10) selon l'une des revendications précédentes et d'un élément de fixation (22), qui peut être monté sur un réservoir collecteur de matières épaisses (12) du dispositif de transport de matières épaisses (10) et par le biais duquel le coude rabattable (20) peut être monté sur le réservoir collecteur de matières épaisses (12) de manière rotative autour d'un axe de rotation (18) horizontal et pivotante autour d'un axe de pivotement (19) espacé de l'axe de rotation (18), le coude rabattable (20) pouvant être bloqué simultanément en ce qui concerne le mouvement de rotation et le mouvement de pivotement au moyen d'un mécanisme de verrouillage commun.
